# EUROPÄISCHE PATENTSCHRIFT

(11) **EP 1 902 997 B1**
(45) Veröffentlichungstag und Bekanntmachung des Hinweises auf die Patenterteilung: **25.12.2013**
(21) Anmeldenummer: 07015932.2
(22) Anmeldetag: 14.08.2007
(51) Int. Cl.: B66D 3/18, B66C 9/14

(54) **Kran mit angebundener drahtloser Steuerbox**
Crane with linked wireless control box
Grue dotée d'une boîte de commande reliée sans fil

(30) Priorität: 19.09.2006 DE 102006044600
(43) Veröffentlichungstag der Anmeldung: 26.03.2008
(73) Patentinhaber: Konecranes Plc, 05830 Hyvinkää (FI)
(72) Erfinder: Golder, Markus, Dr., 76275 Ettlingen (DE)
(74) Vertreter: Rüger, Barthelt & Abel

(56) Entgegenhaltungen:
- DE-A1- 4 209 535
- US-A1- 2003 127 635

## Beschreibung

Brückenkräne werden beispielsweise dazu verwendet, innerhalb einer Halle Werkstücke oder Lasten zu transportieren. Hierzu sind längs den Seitenwänden der Halle ortsfeste Schienen angebracht, auf denen eine Kranbrücke läuft. Die Kranbrücke wird hierbei durch einen oder mehrere Motoren angetrieben, um sie aus einer Hallenposition in eine andere Hallenposition zu bringen.

Wie in der DE 42 09 535 A1 und der US 2003/0127635 A1 beschrieben läuft längs der Kranbrücke eine Katze, die ebenfalls durch Elektromotoren in Bewegung gesetzt wird. An der Katze befindet sich ein Hebezeug in Gestalt eines Seilzugs oder eines Kettenzugs. Auch hier sind Elektromotoren vorgesehen, um die Seiltrommel bzw. die Kettennuss in Bewegung zu setzen.

Die Steuerung der einzelnen Antriebsmotoren geschieht durch den Benutzer über eine sogenannte Steuerbox oder Steuerbirne. In dem Gehäuse der Steuerbox sind manuell zu betätigende Taster enthalten, um die Bewegungsrichtung und die Geschwindigkeit der einzelnen Antriebsmotoren zu kontrollieren.

Um die Steuerbefehle von der Steuerbox auf die einzelnen Antriebe zu verteilen, ist die Steuerbox über ein Kabel mit dem Kran verbunden. Das Kabel hängt von dem Kran herab.

Eine ahnliche Anlage ist ausder DE 10207880 A1 bekannt. Auch hier weist die Anlage eine Katze auf, die mit Antriebsmitteln versehen ist und längs einer Kranbrücke verfahrbar ist. An der Katze ist ein Hebezeug angeordnet, das mit Antriebsmitteln versehen ist. Es sind Steuermitteln in Gestalt eines Bedienteils zum Steuern der einzelnen Antriebsmittel vorgesehen. Das Bedienteil kommuniziert über eine Funkverbindung mit der Steuerung. Somit weist das Steuermittel Empfangsmittel auf, um Steuerbefehle zu empfangen, die die Bewegungen der einzelnen Antriebsmittel steuern. Das Bedienteil bildet eine Steuerbox, die manuell betätigbare Taster und mit den Tastern verbundene Sendemittel aufweist, die mit den Empfangsmitteln kommunizieren, um manuell eingegebene Steuerbefehle an die Steuermittel zu übermitteln.

Dabei kann das Kabel entweder an der Katze enden, oder es ist für das Steuerkabel ein eigenes Fahrzeug auf der Kranbrücke vorhanden, was es dem Kranführer ermöglicht, sich in Längsrichtung der Kranbrücke zu bewegen, weil der obere Aufhängungspunkt an der Kranbrücke mit wandern kann. Bei der Befestigung des Kabels an der Katze ist die Bewegungsmöglichkeit des Kranführers stark eingeschränkt. Zufolge der Höhe der Steuerbox über dem Boden und der üblichen Einbauhöhe ergibt sich ein seitlicher Freiraum von ca. 2 m gegenüber der frei hängenden Position der Steuerbox.

Ein weiterer Nachteil dieser Lösung besteht darin, dass die Signalübertragung der Steuersignale, die mit sehr kleinen elektrischen Leistungen arbeiten, an den Kontaktstellen nicht unproblematisch ist. Es können Drahtbrüche auftreten, die zu Steuerungsfehlen führen.

Diesen Nachteilen steht jedoch der Vorteil gegenüber, dass die Steuerbox völlig unzweideutig dem Kran zugeordnet ist und wegen der festen Verbindung mit dem Kran auch jederzeit auffindbar ist.

Ferner ist es aus der Praxis bekannt die Steuerbox über eine Funkstrecke signaltechnisch mit dem Kran zu verbinden. Dies macht ein Steuerkabel zwischen dem Kran und der Steuerbox entbehrlich.

Ein weiterer Nachteil dieser Lösung besteht darin, dass die Signalübertragung der Steuersignale, die mit sehr kleinen elektrischen Leistungen arbeiten, an den Kontaktstellen nicht unproblematisch ist. Es können Drahtbrüche auftreten, die zu Steuerungsfehlen führen.

Diesen Nachteilen steht jedoch der Vorteil gegenüber, dass die Steuerbox völlig unzweideutig dem Kran zugeordnet ist und wegen der festen Verbindung mit dem Kran auch jederzeit auffindbar ist.

Die neuere Art der Übermittlung der Steuerbefehle bei solchen Brückenkränen geschieht drahtlos mittels einer in der Steuerbox vorgesehenen Sendeeinrichtung, die mit einer Empfangseinrichtung am Kran kommuniziert. Diese Art der Kommunikation vermeidet die Nachteile der Übermittlung von elektrischen Signalen extrem kleiner Leistung auf den Steuerkabeln und ermöglicht außerdem dem Kranführer eine wesentliche größere Flexibilität. Er kann sich sehr viel weiter von dem Kran entfernen, was bei bestimmten Lasten von Vorteil ist.

Dem steht der Nachteil gegenüber, dass die Zuordnung der Steuerbox zum Kran nicht mehr eindeutig ist und dass die Steuerbox möglicherweise innerhalb der Halle schwer auffindbar ist, weil sie durch einen Kranführer nicht weisungsgemäß an einem bestimmten vereinbarten Ort abgelegt wird.

Ausgehend hiervon ist es Aufgabe der Erfindung einen Brückenkran zu schaffen, bei dem die Vorteile der beiden Systeme miteinander verbunden sind.

Diese Aufgabe wird erfindungsgemäß durch einen Brückenkran mit den Merkmalen des Anspruches 1 gelöst.

Bei dem neuen Brückenkran ist eine Kranbrücke vorgesehen, die mit Antriebsmitteln versehen ist, um sie längs fest verlegter Schienen zu bewegen. Längs der Kranbrücke läuft eine Katze oder Katzfahrwerk, das ebenfalls mit Antriebsmitteln versehen ist. An der Katze bzw. im Katzfahrwerk befindet sich ein Hebezeug mit eigenen Antriebsmitteln, um mit Hilfe eines Lastaufnahmemittels in Gestalt einer Kette oder eines Seils Lasten vom Boden oder anderen Unterlagen anzuheben oder darauf abzusenken.

Zum Steuern der einzelnen Antriebe sind Steuermittel vorgesehen, die Empfangsmittel aufweisen, um Steuerbefehle zu empfangen. Es ist ferner eine Steuerbox vorgesehen, die manuell betätigbare Taster aufweist und der mit einer Sendeeinrichtung versehen ist, die mit den Empfangsmitteln kommuniziert, um die Steuerbefehle von der Steuerbox zu den Steuermitteln zu übertragen.

Die Steuerbox ist über ein linienförmiges Verbindungsmittel zur Kranbrücke hin verbunden.

Das linienförmige Verbindungsmittel sorgt jetzt nur noch dafür, dass der Kran mit seiner Steuerbox eindeutig verbunden ist. Verwechslungen von Steuerboxen bei mehreren Kränen innerhalb einer Halle sind dadurch zwangsläufig ausgeschlossen. Ebenso wird durch die feste Verbindung zwischen Kran und seiner zugehörigen Steuerbox die Situation vermieden, dass gegebenenfalls die Steuerbox innerhalb der Halle nur noch schwer wiederauffindbar ist.

Bei der Steuerbox kann es sich um einen Kasten mit länglicher Gestalt handeln, der wenigstens zwei Taster aufweist. Die Taster können direkt oder über eine wippe manuell zu betätigen sein.

Bei dem linienförmigen Verbindungsmittel, das den Steuerkasten mit dem Kran verbindet, kann es sich um ein Seil oder um eine Kette handeln.

Die Flexibilität auf Seiten des Herstellers wird vergrößert, wenn an dem Verbindungsmittel eine Aufnahmeeinrichtung vorgesehen ist, über die das Verbindungsmittel mit der Steuerbox lösbar oder unlösbar verbunden ist. Dadurch wird es möglich, gegebenenfalls die Steuerbox abzukoppeln bzw. Kräne zu fertigen, die mit oder ohne Verbindungsmittel ausgeliefert werden, während andererseits die Steuerbox stets dieselbe Gestalt hat.

Um ein willkürliches Abkoppeln der Steuerbox von dem Verbindungsmittel durch Unbefugte zu vermeiden, kann ein absperrbares Schloss vorgesehen sein.

Um die dem Bewegungsraum des Kranführers nicht unnötig einzuschränken, kann das Verbindungsmittel kranseitig mit der Katze bzw. dem Katzfahrwerk oder einem eigenen Fahrzeug verbunden sein, das längs der Kranbrücke verfahrbar ist. Dieses zusätzliche Fahrzeug verfügt über keine eigenen Antriebsmittel sondern wird passiv durch den Kranführer bewegt, indem er entsprechend an dem Verbindungsmittel bzw. der Steuerbox zieht.

Üblicherweise hängt die Steuerbox etwa auf einer Höhe von 1 m bis 1,20 m über dem Boden, was bei einer entsprechenden Höhe des Brückenkrans über dem Boden dazu führt, dass der Kranführer etwa 2 m bis 3 m sich gegenüber dem freihängenden Steuerkasten zur Seite bewegen kann. Bei einer größeren seitlichen Bewegung würde wegen der pendelnden Aufhängung der Steuerkasten eine Höhe erreichen, in der eine vernünftige Bedienung nicht mehr möglich ist.

Um dem entgegen zu wirken, kann ein Verbindungsmittel vorgesehen sein, dessen Länge größer, ist als es dem Abstand der Kranbrücke vom Boden entspricht. Um zu verhindern, dass dann die Steuerbox am Boden schleift, kann kranseitig eine Antriebseinrichtung vorgesehen sein, durch die das linienförmige Verbindungsmittel in Richtung auf die Kranbrücke bewegbar ist. Dieses Antriebsmittel kann im einfachsten Falle ein Federmotor sein, durch den das linienförmige Verbindungsmittel elastisch in die Ruhestellung von ca. 1,20 m über dem Boden vorgespannt ist. Gegen die Wirkung des Federmotors kann der Kranführer das Verbindungsmittel wegziehen und erhält so einen größeren Spielraum.

Eine solche Lösung wäre in Verbindung mit einem Steuerkabel, über das elektrische Signale laufen, nicht möglich, weil eine große Gefahr der Beschädigung der Adern im Kabel besteht und außerdem die Übertragung der Daten von dem beweglichen Kabel auf eine feste Position am Kran schwierig ist.

Je nachdem, in welcher Form die linienförmigen Verbindungsmittel ausgeführt sind, kann zum Antrieb eine Kettennuss oder eine Seiltrommel/-scheibe verwendet werden. Die Seiltrommel/-scheibe kann gleichzeitig als Speicher dienen, um den überschüssigen Anteil an linienförmigem Verbindungsmittel aufzunehmen. Im Falle einer Kette ist hierzu ein sackförmiger Kettenspeicher vorgesehen.

Dem linienförmigen Verbindungsmittel ist vorteilhafterweise ein Anschlag zugeordnet, um den Rückzugshub des linienförmigen Verbindungsmittels in Richtung auf die Kranbrücke, d.h. von dem Boden weg, zu begrenzen.

Das Hebezeug, das an der Katze vorgesehen ist, kann ein Seilzug oder ein Kettenzug sein.

Im Übrigen sind Weiterbildungen der Erfindung Gegenstand von Unteransprüchen.

Die nachfolgende Figurenbeschreibung beschränkt sich auf die Erläuterung der wesentlichen Aspekte der Erfindung. Es ist klar, dass eine Reihe von Abwandlungen möglich sind. Kleinere, nicht beschriebene Details kann der Fachmann in der gewohnten Weise den Zeichnungen entnehmen, die insoweit die Figurenbeschreibung ergänzen.

Die nachfolgenden Zeichnungen sind nicht unbedingt maßstäblich. Zur Veranschaulichung der wesentlichen Details kann es sein, dass bestimmte Bereiche übertrieben groß dargestellt sind.
- Fig. 1: zeigt in einer perspektivischen Ausschnittsdarstellung einen erfindungsgemäßen Brückenkran;
- Fig. 2: zeigt ein alternatives Ausführungsbeispiel des erfindungsgemäßen Brückenkrans mit einem eigenen Fahrzeug auf der Kranbrücke für das linienförmige Verbindungsmittel;
- Fig. 3: zeigt in einer perspektivischen Darstellung einen Kettenzug, wie er an dem Kran verwendet werden kann;
- Fig. 4: zeigt einen Seilzug in perspektivischer Darstellung, wie er an dem erfindungsgemäßen Kran verwendet werden kann;
- Fig. 5: zeigt in einer vergrößerten Darstellung eine lösbare Verbindungsanordnung für die Steuerbox, in einer perspektivischen Ausschnittsdarstellung;
- Fig. 6: zeigt eine mittels eines Federmotors vorgespannte Seilscheibe zum Aufwickeln bzw. Verkürzen der effektiven Länge des linienförmigen Verbindungsmittels; und
- Fig. 7: zeigt eine durch einen Federmotor vorgespannte Kettennuss zum Verkürzen der effektiven Länge des linienförmigen Verbindungsmittels.

Fig. 1 zeigt in einer vergrößerten schematischen perspektivischen Darstellung einen Ausschnitt aus einem Brückenkran 1, der einen quer zu seiner Längsrichtung verfahrbaren Brückenträger 2 aufweist. An den Enden des Brückenträgers 2 sitzen zwei Krankopfträger 3, von denen wegen der abgebrochenen Darstellung lediglich einer zu erkennen ist. Der Brückenträger besteht aus einem I-Profil mit einem Oberflansch 4, einem Steg 5 und einem Unterflansch 6. Der Brückenträger 2 ist stirnseitig mit den Krankopfträgern 3 verbunden.

Jeder Krankopfträger 3 bildet ein Fahrgestell und besteht aus zwei parallel zueinander verlaufenden und aneinander befestigten Seitenwangen 7 und 8, zwischen denen Laufräder 9 drehbar gelagert sind. Wenigstens eines der Laufräder 9 wird durch einen Getriebemotor 11 angetrieben, um auf diese Weise den Brückenkran längs der festverlegten Schienen zu bewegen. Die beiden Laufräder 9 jedes Krankopfträgers 3 schauen dementsprechend ein entsprechendes Stück an der Unterseite vor.

Längs der Kranbrücke 2 läuft eine Katze 12, die mit Hilfe von insgesamt 4 Rädern 13 auf der Oberseite des Unterflansches 6 fährt. Wenigstens eines der Räder 13 ist durch einen nicht dargestellten Antriebsmotor antreibbar, um die Katze 12 in Richtung parallel zu der Längserstreckung der Kranbrücke 2 kraftbetrieben zu bewegen.

An der Katze sitzt ein Hebezeug 14, von dessen Unterseite ein Lastaufnahmemittel 15 herunterhängt. Das Lastaufnahmemittel 15 ist an seinem freien unteren Ende mit einem Haken 16 versehen. Der Haken 16 dient dazu mit dem Lastaufnahmemittel 15 eine zu manövrierende Last 17 zu verbinden.

Von der Katze 12 hängt ein Seil 18 herab, an dessen unteren freien Ende eine Steuerbox 19 befestigt ist. Die Steuerbox 19 enthält zur Steuerung des Brückenkrans 1 mehrere Taster 21. Durch wahlweises Niederdrücken von Tastern 21 wird in bekannter Weise die Brücke 2 längs ihrer Fahrschienen vorwärts oder rückwärts in Bewegung gesetzt. Das Betätigen anderer Taster 21 bewirkt eine Bewegung der Katze 12 in Richtung parallel zur Längserstreckung der Kranbrücke 2, während ein weiterer Satz von Tastern das eigentliche Hebezeug 14 steuert, um mit unterschiedlichen Geschwindigkeiten und Richtungen die Last 17 anzuheben oder abzusenken.

Die Übermittlung der durch den Benutzer über die Taster 21 eingegebenen Steuerbefehle an die einzelnen Steuereinrichtungen geschieht mit Hilfe einer in der Steuerbox 19 enthaltenen Sendeeinrichtung 22, die mit einer Empfangseinrichtung 23 zusammenwirkt, die bei der Katze 12 beispielsweise in dem Hebezeug 14 vorgesehen ist.

Die weiteren Verbindungen zwischen der Empfangseinrichtung 23 und den einzelnen Steuereinrichtungen für die verschiedenen Antriebe sind in der Zeichnung nicht dargestellt, da sie nicht Gegenstand der Erfindung sind. Die Steuereinrichtungen selbst und ihre Verbindung mit der Empfangseinrichtung 23 sind aus dem Stand der Technik dem Fachmann hinreichend geläufig.

Die Handhabung des beschriebenen Brückenkrans 1 geschieht wie folgt:
Durch Betätigen der entsprechenden Taster 21 und Gedrückthalten wird der dem jeweiligen Taster 21 zugeordnete Antrieb in Bewegung gesetzt. Die Bewegung hält solange an, wie der Benutzer die Taste 21 betätigt hält. Der Steuerbefehl der manuell über den Taster 21 eingegeben wird, wird von der Sendeeinrichtung 22 der Steuerbox 19 drahtlos, beispielsweise per Funk, also auf dem Hochfrequenzweg an die Empfangseinrichtung 23 übermittelt. Die Empfangseinrichtung 23 setzt die empfangenen Signale in andere elektrische Signale um, die über Kabel (nicht veranschaulicht) an die einzelnen Steuereinrichtungen übermittelt werden.

Die Steuerbox 19 ist über das Seil 18 fest mit der Katze 12 verbunden und läuft somit zwangsläufig mit dem Kran hin und her. Das Seil 18 hat ausschließlich den Zweck, die Steuerbox 19 eineindeutig mit dem Kran 1 zu verbinden. Auf diese Weise kann die Steuerbox 19 weder verlegt noch sonst wie verloren gehen. Sie befindet sich zwangsläufig in der Nähe der mechanischen Teile des Brückenkrans 1. Fehlbedienungen wegen falscher Zuordnung von Brückenkränen, die gemeinsam in einer Halle installiert sind, sind ausgeschlossen.

Das Seil 18 ist so lang, dass die Steuerbox 19 in einer bequemen Arbeitshöhe von ca. 1,2 m über dem Boden hängt. Je nach Höhe der Kranbrücke 2 über dem Boden bekommt damit der Kranführer eine Bewegungsfreiheit von ca. 2 m bis 3 m Radius des Umkreises um die lose herunterhängende Steuerbox 19. Bei einer weiteren Entfernung von der Position der Katze 12 bzw. dem Aufhängepunkt an der Katze 12, würde die Steuerbox 19 wegen der festen Anbindung über das Seil 18 in unergonomische Höhen gelangen.

Bei dem erfindungsgemäßen Brückenkran dient das Seil 18 lediglich der mechanischen Verbindung zwischen der Steuerbox und der Kranbrücke.

Um dem Kranführer eine größere Bewegungsfreiheit zu geben ist es möglich, auf der Kranbrücke 2 einen weiteren Wagen 25 laufen zu lassen, von dem das Seil 18 herunterhängt. An dem Seil 18 ist, wie zuvor, die Steuerbox 19 befestigt.

Der Laufwagen 25 weist ein Fahrgestell 26 auf, an dem mehrere Räder 27 frei drehbar gelagert sind, die auf der Oberseite des Unterflansches 6 laufen. Der Wagen 25 läuft passiv, d.h. er wird mit Hilfe des Seils 18 durch den Kranführer bewegt bzw. gezogen.

Anstatt die Steuerbox 19 über ein Seil anzubinden besteht auch die Möglichkeit, wie in Fig. 2 schematisch angedeutet, hierzu eine Kette 28 zu verwenden.

Der Wagen 25 kann auch auf einer parallel zu der Kranbrücke 2 verlegten separaten Scheine laufen.

Bei dem Hebezeug 14 kann es sich beispielsweise um einen Kettenzug handeln, wie er als Kettenzug 31 in Fig. 3 gezeigt ist.

Zu dem Kettenzug 31 gehört ein asynchroner Antriebsmotor 32, der mit der Eingangsseite eines Untersetzungsgetriebes 33 gekoppelt ist. Das Getriebe treibt ausgangsseitig eine Kettennuss, die sich in einem Kettennussgehäuse 34 befindet. Das Kettennussgehäuse 34 ist in der bekannten Form ausgebildet, so dass die darin laufende Kettennuss wegen der Darstellung nicht erkennbar ist. Um die Kettennuss herum läuft eine Kette 35, an deren freiem Ende der Haken 16 befestigt ist. Das Leertrum der Kette 35 läuft in einen nicht gezeigten sackförmigen Kettenspeicher hinein.

An der Oberseite des Kettennussgehäuses 34 sind zwei Befestigungsflansche 36 vorgesehen, mit denen der Kettenzug 31 an der Katze 12 befestigt ist. Auf der von dem Getriebe abliegenden Seite des Kettennussgehäuses 34 befindet sich ein Steuerkasten 37, in dem die für die Steuerung des Mo-tors 32 erforderlichen elektromechanischen Teile enthalten sind. Diese Steuereinrichtung bekommt ihre Steuerbefehle auf elektrischem Wege über ein nicht weiter veranschaulichtes Kabel von der zentralen Steuereinrichtung des Brückenkrans 1. Alternativ ist es auch möglich innerhalb der Steuereinrichtung 37 die Empfangseinrichtung 23 unterzubringen und von hier aus die Steuerbefehle an die zentrale Kransteuerung zu übermitteln.

Anstelle eines Kettenzugs kann der erfindungsgemäße Brückenkran 1 auch mit einem Seilzug 41 versehen sein. Der Seilzug 41 weist einen an der Katze 12 befestigten Rahmen 42 auf, an dessen einer Seite ein Getriebemotor 43 angeflanscht ist. Mit Hilfe des Getriebemotors 43 wird eine Seiltrommel 44 wahlweise in Gang gesetzt. Vom Umfang der Seiltrommel 44 läuft ein Hubseil 45 ab, das zu einer Hakenflasche 46 führt. An der Hakenflasche 46 ist der Haken 16 befestigt. Das Hubseil 45 bildet aus der Sicht der Seiltrommel 44 hinter der Hakenflasche 46 ein Leertrum 47, das ortsfest mit dem Rahmen 42 verbunden ist. Der Seilzug 44 ist auf diese Weise ein zweisträngiger Seilzug.

Auf der von dem Getriebemotor 48 abliegenden Seite kann wiederum ein Steuerkasten 48 vorgesehen sein, in dem beispielsweise, wie in Verbindung mit dem Kettenzug 31 beschrieben, die Empfangseinrichtung 23 untergebracht ist.

Alternativ kann die Empfangseinrichtung 23 auch in der Katze 12 enthalten sein.

Die für die Übermittlung der notwendigen Antriebsenergie und der Steuerbefehle erforderlichen Kabel sind nicht gezeichnet, da sie für das Verständnis der Erfindung nicht von Bedeutung sind.

Fig. 5 zeigt in einer vergrößerten Ausschnittsdarstellung schematisiert eine lösbare Verbindung zwischen dem Seil 18 bzw. der Kette 28 und der Steuerbox 19. Eine solche lösbare Verbindung kann erforderlich werden, wenn aus Wartungsgründen oder weil bestimmte, sehr große Teile ungünstig zu manövrieren sind, es zweckmäßig ist, den Brückenkran 1 in der bekannten Weise zu manövrieren, wie dies bei drahtlosen Steuerboxen üblich ist.

Bei der gezeigten Ausführungsform handelt es sich lediglich um eine der denkbaren Lösungen, wobei es hier lediglich darum geht das Prinzip der lösbaren Verbindung zu erläutern, um die normalerweise gefesselte Steuerbox 19 wahlweise zu entfesseln.

Die Verbindungsanordnung 51 kann beispielsweise einen am freien Ende des Seils 18 bzw. der Kette 28 befestigten zylindrischen Zapfen 52 aufweisen, der in der Nähe seines unteren Endes mit einer umlaufenden Ringnut 53 versehen ist. Der Zapfen 52 stellt das eigentliche Kuppelmittel dar, das in eine Bohrung 54 an einer Oberseite 55 der Steuerbox 19 einführbar ist. Innerhalb der Steuerbox 19 sitzt axial verschieblich ein mit einem Schlüssel zu betätigtender Profilzylinder 57, der so ausgerichtet ist, dass seine Bewegungsrichtung tangential zu der von oben nach unten in die Steuerbox 19 hineinführenden Bohrung 54 verläuft. An dem Profilzylinder ist ein Zapfen 58 befestigt, dessen Durchmesser auf die Weite der Ringnut 53 abgestimmt ist.

Mit Hilfe des abschließbaren Profilzylinders 57 kann der Zapfen 58 aus einer Stellung, in der er in das Lichtraumprofil der Bohrung 54 ragt, in eine Stellung gebracht werden, in der er aus dem Lichtraumprofil zurückgezogen ist.

Die Handhabung ist wie folgt:
Um die Steuerbox 19 mit dem Seil 18 bzw. der Kette 28 zu verbinden, wird mit Hilfe eines nicht gezeigten Schlüssels der Profilzylinder 57 in eine Stellung gebracht, in der er aus der Steuerbox 19 vorragt, so dass der an dem Profilzylinder 57 befestigte Bolzen 58 aus dem Lichtraumprofil der Bohrung 54 zurückgezogen ist. Sodann wird von oben her der Zapfen 51 in die Bohrung 54 eingesteckt. Durch Anschläge wird die Einstecktiefe definiert. Wenn die gewünschte Einstecktiefe erreicht ist, wie sie durch die Anschläge festgelegt ist, wird der Profilzylinder 57 in die Steuerbox 19 eingedrückt, wodurch der damit verbundene Bolzen 58 in die Ringnut 53 eingreift. Durch bekannte Schließmechanismen wird der Profilzylinder 57 in der eingedrückten Stellung fixiert. Es wird damit eine formschlüssige Verbindung zwischen dem Seil 18 bzw. der Kette 28 und der Steuerbox 19 erhalten. Die formschlüssige Verbindung lässt sich nur lösen, indem durch Einstecken eines Schlüssels in den Profilzylinder 57 der Profilzylinder in eine Stellung gedreht werden kann, so dass er aus dem Steuerboxgehäuse 19 ein Stück weit zurückgezogen werden kann, bis der Zapfen 58 die Nut 53 freigibt.

Auf diese Weise wird gewährleistet, dass die Steuerbox 19 nur von speziell autorisierten Personal mechanisch getrennt von dem Brückenkran 1 benutzt werden kann.

Wie bereits weiter oben erwähnt, ist der Aktionsradius des Kranführers begrenzt, wenn die Steuerbox 19 über das Seil 18 mit der Kranbrücke 2 verbunden ist. Um den Aktionsradius zu vergrößern, kann im Falle eines Seils 18 eine Aufwickelvorrichtung 61 verwendet werden, die beispielsweise in der Katze 12 installiert ist.

Zu der Aufwickelvorrichtung 61 gehört eine Seilscheibe oder Seiltrommel 62, an der mit einem Ende das Seil 18 befestigt ist. Die Seilscheibe 62 ist auf einer in der Katze 12 befestigten Achse 63 frei drehbar gelagert. Die Achse 63 selbst ist drehfest mit der Katze 12 verbunden.

Auf der dem Betrachter zugekehrten Seite enthält die Seilscheibe 62 eine taschenförmige Ausdrehung 64, die als Aufnahmeraum für eine Spiralbandfeder 65 dient. Die Spiralfeder 65 ist mit einem Ende mit der Achse 63 verbunden und mit dem anderen Ende mit der Seilscheibe 62.

Mit Hilfe eines auf dem Seil 18 sitzenden Reiters 66, der mit einem ortsfesten Anschlag an der Katze 12 zusammenwirkt, wird das Aufwickeln des Seils 18 auf die Seilscheibe 62 begrenzt.

Die Funktionsweise der erläuterten Anordnung ist wie folgt:
In der Ruhestellung, wenn der Reiter 66 an dem entsprechenden Anschlag der Katze 12 anliegt, befindet sich die Steuerbox 19 in der üblichen Höhe von etwa 1,20 m über dem Boden einer Halle, in der der Brückenkran 1 installiert ist. Wenn der Kranführer einen größeren Bewegungsbereich braucht, d.h. einen größeren Abstand von der angehängten Last einnehmen muss, zieht er die Steuerbox 19 zu sich her, womit zusätzlich Seil 18 von der Seilscheibe 62 abgewickelt wird. Die zwischen der drehfest gehalterten Achse 63 und der Seilscheibe 62 wirksame Spiralfeder 65 ist ständig bestrebt, das Seil 18 zurückzuziehen und wieder aufzuwickeln, wodurch das Seil gespannt gehalten wird. Für den momentanen Anwendungszweck steht jedoch eine zusätzliche Länge an Seil 18 zur Verfügung, die es dem Kranführer ermöglicht, sich weiter von der Katze 12, und damit der angehängten Last 17, zu entfernen. Wenn der Kranführer auf die Katze 12 zugeht, wird automatisch das Seil 18 wieder auf die Seilscheibe 62 aufgewickelt, bis der Reiter 66 am Anschlag anliegt, womit die konstruktive Höhe der Steuerbox 19 über dem Boden erreicht ist.

Die Menge an Seil 18, die von der Seilscheibe 62 abgezogen werden kann, wird konstruktiv durch die Menge an Seil festgelegt, die auf der Seilscheibe 62 bevorratet ist.

Wenn als lineares Verbindungsmittel zwischen der Steuerbox 19 und der Kranbrücke 2 eine Kette 28 Verwendung findet, kann anstelle der erläuterten Anordnung gemäß Fig. 6 zur Vergrößerung des Aktionsradius eine Kettennuss 71 als Antriebsmittel 61 eingesetzt werden. Es handelt sich hierbei um eine Kettennuss, wie sie auch beispielsweise zum Antrieb der Kette 35 verwendet wird.

Die Kettennuss 71 enthält entsprechende Kettentaschen 72 zur Aufnahme von Kettengliedern 73 der Kette 28. Die Kettennuss 71 ist wiederum drehbar in der Katze 12 gelagert und wird über einen schematisch angedeuteten Federmotor 74, der über eine gestrichelt gezeichnete Welle 75 mit der Kettennuss 71 verbunden ist, in Aufwickelrichtung, d.h. im Sinne eines Verkürzens der wirksamen Länge der Kette 28 vorgespannt. Der überschüssige Teil der Kette 28 wird in einem nicht gezeigten Kettenspeicher gesammelt.

Anstatt den Federmotor 74 axial neben der Kettennuss 71 anzuordnen, kann er auch, wie in Fig. 6 gezeigt, innerhalb einer Ausdrehung in der Flanke der Kettennuss 71 untergebracht werden.

Zu einem Brückenkran gehört eine Steuerbox, die mit der Steuereinrichtung, die die einzelnen Triebe des Brückenkrans kontrolliert, auf drahtlosem Wege kommuniziert. Um eine eindeutige Zuordnung zwischen Steuerbox und mechanischen Teilen des Krans zu erhalten, ist die Steuerbox mit dem Brückenträger über eine Kette oder ein Seil verbunden.

## Patentansprüche

1. Brückenkran (1)
mit einer Kranbrücke (2), die mit Antriebsmitteln (11) versehen ist und längs fest verlegter Schienen läuft, mit einer Katze (12), die mit Antriebsmitteln versehen ist und längs der Kranbrücke (2) verfahrbar ist,
mit einem an der Katze (12) angeordneten Hebezeug (14), das mit Antriebsmitteln versehen ist,
mit Steuermitteln (37,48) zum Steuern der einzelnen Antriebsmittel (11,33,43), wobei die Steuermittel (37,48) Empfangsmittel (23) aufweisen, um drahtlos Steuerbefehle zu empfangen, die die Bewegungen der einzelnen Antriebsmittel (11) steuern,
mit einer Steuerbox (19), die manuell betätigbare Taster (21) und mit den Tastern (21) verbundene Sendemittel (22) aufweist, die mit den Empfangsmitteln (23) drahtlos kommunizieren, um manuell eingegebene Steuerbefehle an die Steuermittel (37,38) zu übermitteln,
**gekennzeichnet durch** ein linienförmiges Verbindungsmittel (18,28), das einends mit der Steuerbox (19) und anderenends mit der Kranbrücke (2) oder der Katze (12) verbunden ist.

2. Brückenkran nach Anspruch 1, **dadurch gekennzeichnet, dass** die Steuerbox (19) eine längliche Gestalt mit wenigstens zwei Tastern (21) aufweist.

3. Brückenkran nach Anspruch 2, **dadurch gekennzeichnet, dass** die Taster (21) über eine Wippe oder einen Joystick zu betätigen sind.

4. Brückenkran nach Anspruch 1, **dadurch gekennzeichnet, dass** das linienförmige Verbindungsmittel (18,28) ein Seil ist.

5. Brückenkran nach Anspruch 1, **dadurch gekennzeichnet, dass** das linienförmige Verbindungsmittel (18,28) eine Kette ist.

6. Brückenkran nach Anspruch 1, **dadurch gekennzeichnet, dass** zwischen dem linienförmigen Verbindungsmittel (18,28) und der Steuerbox (19) eine Verbindungseinrichtung (51) vorgesehen ist.

7. Brückenkran nach Anspruch 1, **dadurch gekennzeichnet, dass** die Steuerbox (19) lösbar oder unlösbar mit der Verbindungseinrichtung (51) verbunden ist.

8. Brückenkran nach Anspruch 1, **dadurch gekennzeichnet, dass** das linienförmige Verbindungsmittel (18,28) mit der Katze (12) verbunden ist.

9. Brückenkran nach Anspruch 1, **dadurch gekennzeichnet, dass** auf der Kranbrücke (2) ein von der Katze (12) unabhängiges Fahrzeug (25) läuft, an dem das linienförmige Verbindungsmittel (18,28) befestigt ist.

10. Brückenkran nach Anspruch 1, **dadurch gekennzeichnet, dass** parallel zu der Kranbrücke (2) eine Schiene verläuft, auf der ein von der Katze (12) unabhängiges Fahrzeug (25) läuft, an dem das linienförmige Verbindungsmittel (18,28) befestigt ist.

11. Brückenkran nach Anspruch 1, **dadurch gekennzeichnet, dass** das linienförmige Verbindungsmittel (18,28) eine Länge aufweist, die den Abstand der Katze (12) oder der Kranbrücke (2) vom Boden übersteigt.

12. Brückenkran nach Anspruch 11, **dadurch gekennzeichnet, dass** kranseitig eine Antriebseinrichtung (61) vorgesehen ist, durch die das linienförmige Verbindungsmittel (18,28) in Richtung auf die Kranbrücke (2) bewegbar ist.

13. Brückenkran nach Anspruch 12, **dadurch gekennzeichnet, dass** die Antriebseinrichtung (61) einen Federmotor (65) aufweist.

14. Brückenkran nach Anspruch 12, **dadurch gekennzeichnet, dass** die Antriebseinrichtung (61) eine Kettennuss (71) umfasst.

15. Brückenkran nach Anspruch 12, **dadurch gekennzeichnet, dass** kranseitig ein Speicher (62) vorgesehen ist, zur Aufnahme eines überschüssigen Stücks des linienförmigen Verbindungsmittels (18,28).

16. Brückenkran nach Anspruch 15, **dadurch gekennzeichnet, dass** das Speichermittel von einer Kettentasche gebildet ist.

17. Brückenkran nach Anspruch 15, **dadurch gekennzeichnet, dass** das Speichermittel (62) von einer Trommel gebildet ist, auf die das linienförmige Verbindungsmittel (18) aufwickelbar ist.

18. Brückenkran nach Anspruch 11, **dadurch gekennzeichnet, dass** dem linienförmigen Verbindungsmittel (18,28) ein Anschlag (66) zugeordnet ist, der den Rückzughub des linienförmigen Verbindungsmittels (18,28) in Richtung auf die Kranbrücke (2) begrenzt.

19. Brückenkran nach Anspruch 1, **dadurch gekennzeichnet, dass** das Hebezeug (14) ein Seilzug (41) ist.

20. Brückenkran nach Anspruch 1, **dadurch gekennzeichnet, dass** das Hebezeug (14) ein Kettenzug (31) ist.

## Claims

1. Gantry crane (1)
with a crane bridge (2), which is provided with drive elements (11) and runs along fixedly laid rails,
with a trolley (12), which is provided with drive elements and is movable along the crane bridge (2),
with a hoist (14), which is arranged on the trolley (12) and is provided with drive elements,
with control elements (37, 48) for controlling the individual drive elements (11, 33, 43), wherein the control elements (37, 48) have receiving elements (23) to wirelessly receive control commands, which control the movements of the individual drive elements (11),
with a control box (19), which has manually operable control switches (21) and transmitting elements (22) that are connected to the control switches (21) and communicate wirelessly with the receiving elements (23) to transmit manually input control commands to the control elements (37, 48)
**characterised by** a linear connecting element (18, 28), which is connected to the control box (19) at one end and to the crane bridge (2) or the trolley (12) at the other end.

2. Gantry crane according to claim 1, **characterised in that** the control box (19) has an elongated shape with at least two control switches (21).

3. Gantry crane according to claim 2, **characterised in that** the control switches (21) are operable with a rocker switch or a joystick.

4. Gantry crane according to claim 1, **characterised in that** the linear connecting element (18, 28) is a cable.

5. Gantry crane according to claim 1, **characterised in that** the linear connecting element (18, 28) is a chain.

6. Gantry crane according to claim 1, **characterised in that** a connection device (51) is provided between the linear connecting element (18, 28) and the control box (19).

7. Gantry crane according to claim 1, **characterised in that** the control box (19) is detachably or undetachably connected to the connection device (51).

8. Gantry crane according to claim 1, **characterised in that** the linear connecting element (18, 28) is connected to the trolley (12).

9. Gantry crane according to claim 1, **characterised in that** a vehicle (25), which is independent of the trolley (2) and to which the linear connecting element (18, 28) is fastened, runs on the crane bridge (2).

10. Gantry crane according to claim 1, **characterised in that** a rail, on which a vehicle (25), which is independent of the trolley (2) and to which the linear connecting element (18, 28) is fastened, runs parallel to the crane bridge (2).

11. Gantry crane according to claim 1, **characterised in that** the linear connecting element (18, 28) has a length that exceeds the distance of the trolley (12) or the crane bridge (2) from the ground.

12. Gantry crane according to claim 11, **characterised in that** a drive arrangement (61) is provided on the crane side, by means of which the linear connecting element (18, 28) is movable in the direction of the crane bridge (2).

13. Gantry crane according to claim 12, **characterised in that** the drive arrangement (61) has a spring motor (65).

14. Gantry crane according to claim 12, **characterised in that** the drive arrangement (61) comprises a sprocket (71).

15. Gantry crane according to claim 12, **characterised in that** a storage means (62) is provided on the crane side to receive an excess portion of the linear connecting element (18, 28).

16. Gantry crane according to claim 15, **characterised in that** the storage means is formed by a chain cavity.

17. Gantry crane according to claim 15, **characterised in that** the storage means (62) is formed by a drum, onto which the linear connecting element (18) can be wound.

18. Gantry crane according to claim 11, **characterised in that** the linear connecting element (18, 28) has an associated stop (66), which restricts the return stroke of the linear connecting element (18, 28) in the direction of the crane bridge (2).

19. Gantry crane according to claim 1, **characterised in that** the hoist (14) is a cable hoist (41).

20. Gantry crane according to claim 1, **characterised in that** the hoist (4) is a chain hoist (31).

## Revendications

1. Grue à portique (1),
comprenant un pont de grue (2) qui est doté de moyens d'entraînement (11) et se déplace le long de rails fixes,
comprenant un chariot (12) qui est doté de moyens d'entraînement et peut être déplacé le long du pont de grue (2),
comprenant un appareil de levage (14) qui est disposé sur le chariot (12) et est doté de moyens d'entraînement,
comprenant des moyens de commande (37, 48) destinés à commander les différents moyens d'entraînement (11, 33, 43), les moyens de commande (37, 48) présentant des moyens de réception (23) pour recevoir sans fil des instructions de commande qui contrôlent les mouvements des différents moyens d'entraînement (11),
comprenant un boîtier de commande (19) qui présente des boutons-poussoirs (21), pouvant être actionnés manuellement, et des moyens d'émission (22) qui sont reliés aux boutons-poussoirs (21) et communiquent sans fil avec les moyens de réception (23) pour transmettre aux moyens de commande des instructions de commande entrées manuellement,
**caractérisée en ce qu'**elle comprend un moyen de liaison (18, 28) linéaire qui est relié par une extrémité au boîtier de commande (19) et par l'autre extrémité au pont de grue (2) ou au chariot (12).

2. Grue à portique selon la revendication 1, **caractérisée en ce que** le boîtier de commande (19) présente une forme allongée, comportant au moins deux boutons-poussoirs (21).

3. Grue à portique selon la revendication 2, **caractérisée en ce que** les boutons-poussoirs (21) sont actionnés par l'intermédiaire d'une bascule ou d'une manette.

4. Grue à portique selon la revendication 1, **caractérisée en ce que** le moyen de liaison (18, 28) linéaire est un câble.

5. Grue à portique selon la revendication 1, **caractérisée en ce que** le moyen de liaison (18, 28) linéaire est une chaîne.

6. Grue à portique selon la revendication 1, **caractérisée en ce qu'**un dispositif de liaison (51) est prévu entre le moyen de liaison (18, 28) linéaire et le boîtier de commande (19).

7. Grue à portique selon la revendication 1, **caractérisée en ce que** le boîtier de commande (19) est relié de façon amovible ou non amovible au dispositif de liaison (51).

8. Grue à portique selon la revendication 1, **caractérisée en ce que** le moyen de liaison (18, 28) linéaire est relié au chariot (12).

9. Grue à portique selon la revendication 1, **caractérisée en ce qu'**un dispositif de roulement (25), qui est indépendant du chariot (12) et auquel est fixé le moyen de liaison (18, 28) linéaire, se déplace sur le pont de grue (2).

10. Grue à portique selon la revendication 1, **caractérisée en ce qu'**un rail s'étend parallèlement au pont de grue (2), rail sur lequel se déplace un dispositif de roulement (25) qui est indépendant du chariot (12) et auquel est fixé le moyen de liaison (18, 28) linéaire.

11. Grue à portique selon la revendication 1, **caractérisée en ce que** le moyen de liaison (18, 28) linéaire présente une longueur qui est supérieure à la distance du chariot (12) ou du pont de grue (2) par rapport au sol.

12. Grue à portique selon la revendication 11, **caractérisée en ce que**, côté grue, il est prévu un dispositif d'entraînement (61) qui permet de déplacer le moyen de liaison (18, 28) linéaire en direction du pont de grue (2).

13. Grue à portique selon la revendication 12, **caractérisée en ce que** le dispositif d'entraînement (61) présente un moteur à ressort (65).

14. Grue à portique selon la revendication 12, **caractérisée en ce que** le dispositif d'entraînement (61) comprend un pignon à chaîne (71).

15. Grue à portique selon la revendication 12, **caractérisée en ce que**, côté grue, il est prévu un élément de stockage (62) destiné à recevoir une portion excédentaire du moyen de liaison (18, 28) linéaire.

16. Grue à portique selon la revendication 15, **caractérisée en ce que** le moyen de stockage est formé d'un logement pour chaîne.

17. Grue à portique selon la revendication 15, **caractérisée en ce que** le moyen de stockage (62) est formé d'un tambour sur lequel peut être enroulé le moyen de liaison (18) linéaire.

18. Grue à portique selon la revendication 11, **caractérisée en ce qu'**une butée (66) est associé au moyen de liaison (18, 28) linéaire, qui limite la course de retour du moyen de liaison (18, 28) linéaire en direction du pont de grue (2).

19. Grue à portique selon la revendication 1, **caractérisée en ce que** l'appareil de levage (14) est un palan à câble (41).

20. Grue à portique selon la revendication 1, **caractérisée en ce que** l'appareil de levage (14) est un palan à chaîne (31).
